# EUROPÄISCHE PATENTSCHRIFT

(11) **EP 2 488 368 B1**
(45) Veröffentlichungstag und Bekanntmachung des Hinweises auf die Patenterteilung: **14.05.2014**
(21) Anmeldenummer: 10768457.3
(22) Anmeldetag: 12.10.2010
(51) Int. Cl.: B41M 3/14, G07D 7/12, B41M 1/26, B41M 5/00

(54) **VERWENDUNG DER MARKIERSTOFFE MIT SCHMALEN BANDEN**
USE OF MARKING AGENTS HAVING NARROW BANDS
UTILISATION DE SUBSTANCES DE MARQUAGE À BANDES ÉTROITES

(30) Priorität: 16.10.2009 EP 09173310
(43) Veröffentlichungstag der Anmeldung: 22.08.2012
(73) Patentinhaber: BASF SE, 67056 Ludwigshafen (DE)
(72) Erfinder: SENS, Rüdiger, 67069 Ludwigshafen (DE); GEßNER, Thomas, 69120 Heidelberg (DE); THIEL, Erwin, 57078 Siegen (DE)
(86) Internationale Anmeldenummer: PCT/EP2010/065234
(87) Internationale Veröffentlichungsnummer: WO 2011/045294

(56) Entgegenhaltungen:
- EP-A2- 0 340 898
- WO-A1-93/25391
- WO-A1-2004/029163
- US-A- 5 238 903
- US-B1- 6 303 213

## Beschreibung

Die vorliegende Erfindung betrifft Verfahren zum Nachweis von Markierungen auf Gegenständen. Ein weiterer Gegenstand der Erfindung sind Verfahren zur Authentifizierung von Gegenständen.

Weitere Ausführungsformen der vorliegenden Erfindung sind den Ansprüchen, der Beschreibung und den Beispielen zu entnehmen. Es versteht sich, dass die vorstehend genannten und die nachstehend noch zu erläuternden Merkmale des erfindungsgemäßen Gegenstandes nicht nur in der jeweils konkret angegebenen Kombination, sondern auch in anderen Kombinationen verwendbar sind, ohne den Rahmen der Erfindung zu verlassen. Bevorzugt bzw. ganz bevorzugt sind die Ausführungsformen der vorliegenden Erfindung in denen alle Merkmale die bevorzugten bzw. ganz bevorzugten Bedeutungen haben.

US 6,303,213 B1 beschreibt Substrate, die durch das Auftragen von sichtbaren Informationen gegen unbefugtes Kopieren geschützt sind. Die sichtbare Information wird mit Hilfe von Farbstoffen oder Pigmenten aufgetragen, die im Remissionsspektrum für die längstwellige Bande eine Halbwertsbreite von kleiner 150 nm, bevorzugt kleiner 100 nm aufweisen. Für lösliche fluoreszierende Farbstoffe kann für die Halbwertsbreite der Wert der Absorption in Lösung verwendet werden.

US 5,238,903 beschreibt Azomethinfarbstoffe für den Thermodruck mit einer Halbwertsbreite des Absorptionsmaximums von 60 bis 80 nm in Ethylacetatlösung (Beispiel 1). Die Absorptionsmaxima der Farbstoffe liegen zwischen 430 und 620 nm.

In der EP 0 340 898 A2 wird ein Verfahren zur Markierung eines Gegenstandes beschrieben. Die Sicherheitsmarkierung wird mit Hilfe einer Identifizierungsmarkierung erreicht, enthaltend farblose oder schwach gefärbte, im IR absorbierenden Farbstoffe. Als IR-Farbstoffe sind unter anderem Nitroso-, Cyanin-, Iminium-, Diiminium-, Dithiolenverbindungen, Phthalocyanine oder Azoverbindungen genannt.

In der WO 2004/029163 A1 werden Druckfarben zur Markierung und Authentifizierung von Gegenständen beschrieben. Hierbei werden die Farbstoffe oder Pigmente der WO 2004/029163 A1 so ausgewählt, dass die Wahrnehmung des Farbraums der ausgewählten Farbstoffe mit Hilfe des menschlichen Auges nicht vollständig ist. Die in der WO 2004/029163 A1 beschriebenen Druckfarben enthalten wenigstens einen Farbstoff oder ein Pigment mit wenigstens einem Absorptionsmaximum im sichtbaren Bereich des elektromagnetischen Spektrums, das deutlich verschieden von den Absorptionsmaxima der Grundfarben des CIEXYZ Systems ist und/oder eine Absorptionsbande im sichtbaren Bereich des elektromagnetischen Spektrums mit einer Halbwertsbreite von besonders bevorzugt weniger als 1500 cm⁻¹ aufweist. Farbstoffe und Pigmente werden gewählt aus den Verbindungsklassen der Cyanine, Chinone, Porphyrine, Phthalocyanine oder der heterosubstituierten polycyclischen Kohlenwasserstoffe.

Trotz der bereits beschriebenen Ansätze zur Markierung und Authentifizierung von Gegenständen besteht ein Bedarf an weiteren Verfahren, insbesondere solche Verfahren, die einfach anzuwenden sind und einen höheren Grad an Sicherheit gegenüber Fälschungen bieten.

Eine Aufgabe der vorliegenden Erfindung war somit die Bereitstellung solcher Verfahren, die bei höherer Fälschungssicherheit einfach anzuwenden sind.

Diese Aufgabe wurde gelöst durch ein Verfahren gemäß Anspruch 1.

Ausdrücke der Form Cₐ-C_{b} bezeichnen im Rahmen dieser Erfindung chemische Verbindungen oder Substituenten mit einer bestimmten Anzahl von Kohlenstoffatomen. Die Anzahl an Kohlenstoffatomen kann aus dem gesamten Bereich von a bis b, einschließlich a und b gewählt werden, a ist mindestens 1 und b immer größer als a. Eine weitere Spezifizierung der chemischen Verbindungen oder der Substituenten erfolgt durch Ausdrücke der Form Cₐ-C_{b}-V. V steht hierbei für eine chemische Verbindungsklasse oder Substituentenklasse, beispielsweise für Alkylverbindungen oder Alkylsubstituenten.

Halogen steht für Fluor, Chlor, Brom, oder lod, vorzugsweise für Fluor, Chlor oder Brom, besonders bevorzugt für Fluor oder Chlor.

Im Einzelnen haben die für die verschiedenen Substituenten angegebenen Sammelbegriffe folgende Bedeutung:
C₁-C₂₀-Alkyl: geradkettige oder verzweigte Kohlenwasserstoffreste mit bis zu 20 Kohlenstoffatomen, beispielsweise C₁-C₁₀-Alkyl oder C₁₁-C₂₀-Alkyl, bevorzugt C₁-C₁₀-Alkyl beispielsweise C₁-C₃-Alkyl, wie Methyl, Ethyl, Propyl, Isopropyl, oder C₄-C₆-Alkyl, n-Butyl, sec-Butyl, tert.-Butyl, 1,1-Dimethylethyl, Pentyl, 2-Methylbutyl, 1,1-Dimethylpropyl, 1,2-Dimethylpropyl, 2,2-Dimethylpropyl, 1-Ethylpropyl, Hexyl, 2-Methylpentyl, 3-Methyl-pentyl, 1,1-Dimethylbutyl, 1,2-Dimethylbutyl, 1,3-Dimethylbutyl, 2,2-Dimethylbutyl, 2,3-Dimethylbutyl, 3,3-Dimethylbutyl, 2-Ethylbutyl, 1,1,2-Trimethylpropyl, 1,2,2-Trimethylpropyl, 1-Ethyl-1-methylpropyl, 1-Ethyl-2-methylpropyl, oder C7-C10-Alkyl, wie Heptyl, Octyl, 2-Ethyl-hexyl, 2,4,4-Trimethylpentyl, 1,1,3,3-Tetramethylbutyl, Nonyl oder Decyl sowie deren Isomere.
C₂-C₂₀-Alkenyl: ungesättigte, geradkettige oder verzweigte Kohlenwasserstoffreste mit 2 bis 20 Kohlenstoffatomen und einer Doppelbindung in einer beliebigen Position, beispielsweise C₂-C₁₀-Alkenyl oder C₁₁-C₂₀-Alkenyl, bevorzugt C₂-C₁₀-Alkenyl wie C₂-C₄-Alkenyl, wie Ethenyl, 1-Propenyl, 2-Propenyl, 1-Methylethenyl, 1-Butenyl, 2-Butenyl, 3-Butenyl, 1-Methyl-1-propenyl, 2-Methyl-1-propenyl, 1-Methyl-2-propenyl, 2-Methyl-2-propenyl, oder C₅-C₆-Alkenyl, wie 1-Pentenyl, 2-Pentenyl, 3-Pentenyl, 4-Pentenyl, 1-Methyl-1-butenyl, 2-Methyl-1-butenyl, 3-Methyl-1-butenyl, 1-Methyl-2-butenyl, 2-Methyl-2-butenyl, 3-Methyl-2-butenyl, 1-Methyl-3-butenyl, 2-Methyl-3-butenyl, 3-Methyl-3-butenyl, 1,1-Dimethyl-2-propenyl, 1,2-Dimethyl-1-propenyl, 1,2-Dimethyl-2-propenyl, 1-Ethyl-1-propenyl, 1-Ethyl-2-propenyl, 1-Hexenyl, 2-Hexenyl, 3-Hexenyl, 4-Hexenyl, 5-Hexenyl, 1-Methyl-1-pentenyl, 2-Methyl-1-pentenyl, 3-Methyl-1-pentenyl, 4-Methyl-1-pentenyl, 1-Methyl-2-pentenyl, 2-Methyl-2-pentenyl, 3-Methyl-2-pentenyl, 4-Methyl-2-pentenyl, 1-Methyl-3-pentenyl, 2-Methyl-3-pentenyl, 3-Methyl-3-pentenyl, 4-Methyl-3-pentenyl, 1-Methyl-4-pentenyl, 2-Methyl-4-pentenyl, 3-Methyl-4-pentenyl, 4-Methyl-4-pentenyl, 1,1-Dimethyl-2-butenyl, 1,1-Dimethyl-3-butenyl, 1,2-Dimethyl-1-butenyl, 1,2-Dimethyl-2-butenyl, 1,2-Dimethyl-3-butenyl, 1,3-Dimethyl-1-butenyl, 1,3-Dimethyl-2-butenyl, 1,3-Dimethyl-3-butenyl, 2,2-Dimethyl-3-butenyl, 2,3-Dimethyl-1-butenyl, 2,3-Dimethyl-2-butenyl, 2,3-Dimethyl-3-butenyl, 3,3-Dimethyl-1-butenyl, 3,3-Dimethyl-2-butenyl, 1-Ethyl-1-butenyl, 1-Ethyl-2-butenyl, 1-Ethyl-3-butenyl, 2-Ethyl-1-butenyl, 2-Ethyl-2-butenyl, 2-Ethyl-3-butenyl, 1,1,2-Trimethyl-2-propenyl, 1-Ethyl-1-methyl-2-propenyl, 1-Ethyl-2-methyl-1-propenyl oder 1-Ethyl-2-methyl-2-propenyl, sowie C₇-C₁₀-Alkenyl, wie die Isomere von Heptenyl, Octenyl, Nonenyl oder Decenyl.
C₂-C₂₀-Alkinyl: geradkettige oder verzweigte Kohlenwasserstoffgruppen mit 2 bis 20 Kohlenstoffatomen und einer Dreifachbindung in einer beliebigen Position, beispielsweise C₂-C₁₀-Alkinyl oder C₁₁-C₂₀-Alkinyl, bevorzugt C₂-C₁₀-Alkinyl wie C₂-C₄-Alkinyl, wie Ethinyl, 1-Propinyl, 2-Propinyl, 1-Butinyl, 2-Butinyl, 3-Butinyl, 1-Me-thyl-2-propinyl, oder C₅-C₇-Alkinyl, wie 1-Pentinyl, 2-Pentinyl, 3-Pentinyl, 4-Pentinyl, 1-Methyl-2-butinyl, 1-Me-thyl-3-butinyl, 2-Methyl-3-butinyl, 3-Methyl-1-butinyl, 1,1-Dimethyl-2-propinyl, 1-Ethyl-2-propinyl, 1-Hexinyl, 2-Hexinyl, 3-Hexinyl, 4-Hexinyl, 5-Hexinyl, 1-Methyl-2-pentinyl, 1-Methyl-3-pentinyl, 1-Methyl-4-pentinyl, 2-Methyl-3-pentinyl, 2-Methyl-4-pentinyl, 3-Methyl-1-pentinyl, 3-Methyl-4-pentinyl, 4-Methyl-1-pentinyl, 4-Methyl-2-pentinyl, 1,1-Dimethyl-2-butinyl, 1,1-Dimethyl-3-butinyl, 1,2-Dimethyl-3-butinyl, 2,2-Dimethyl-3-butinyl, 3,3-Dimethyl-1-butinyl, 1-Ethyl-2-butinyl, 1-Ethyl-3-butinyl, 2-Ethyl-3-butinyl oder 1-Ethyl-1-methyl-2-propinyl sowie C7-C10-Alkinyl, wie die Isomere von Heptinyl, Octinyl, Noninyl, Decinyl.
C₃-C₁₅-Cycloalkyl: monocyclische, gesättigte Kohlenwasserstoffgruppen mit 3 bis zu 15 Kohlenstoffringgliedern, bevorzugt C₃-C₈-Cycloalkyl wie Cyclopropyl, Cyclobutyl, Cyclopentyl, Cyclohexyl, Cycloheptyl oder Cyclooctyl sowie ein gesättigtes oder ungesättigtes cyclisches System wie z. B. Norbornyl oder Norbenyl.
Aryl: ein ein- bis dreikerniges aromatisches Ringsystem enthaltend 6 bis 14 Kohlenstoffringglieder, z. B. Phenyl, Naphthyl oder Anthracenyl, bevorzugt ein ein- bis zweikerniges, besonders bevorzugt ein einkerniges aromatisches Ringsystem.
C₁-C₂₀-Alkoxy bedeutet eine geradkettige oder verzweigte Alkylgruppe mit 1 bis 20 Kohlenstoffatomen (wie vorstehend genannt), welche über ein Sauerstoffatom (-O-) an gebunden sind, beispielsweise C₁-C₁₀-Alkoxy oder C₁₁-C₂₀-Alkoxy, bevorzugt C₁-C₁₀-Alkyloxy, insbesondere bevorzugt C₁-C₃-Alkoxy, wie beispielweise Methoxy, Ethoxy, Propoxy.
Aryloxy ist ein ein- bis dreikerniges aromatisches Ringsystem (wie vorstehend genannt), welches über ein Sauerstoffatom (-O-) angebunden ist, bevorzugt ein ein- bis zweikerniges, besonders bevorzugt ein einkerniges aromatisches Ringsystem.
Arylalkyl ist ein ein- bis dreikerniges aromatisches Ringsystem (wie vorstehend genannt), welches über eine C₁-C₂₀-Alkylengruppe angebunden ist, bevorzugt ein ein- bis zweikerniges, besonders bevorzugt ein einkerniges aromatisches Ringsystem.
Hetaryl: Heterocyclische Substituenten, die sich formal von Aryl-Gruppen ableiten indem eine oder mehrere Methin- (-C=) und/oder Vinylengruppe (-CH=CH-) durch Tri-oder divalente Heteroatome ersetzt werden. Bevorzugt sind als Heteroatome Sauerstoff, Stickstoff und/oder Schwefel. Besonders bevorzugt Stickstoff und/oder Sauerstoff.
Heteroatome sind Phosphor, Sauerstoff, Stickstoff oder Schwefel bevorzugt Sauerstoff, Stickstoff oder Schwefel, deren freie Valenzen gegebenenfalls durch H-Atome abgesättigt sind.

Der für die Erfindung relevante UV-Wellenlängenbereich des elektromagnetischen Spektrums ist von 180 bis 380 nm. Entsprechend sind die sichtbaren und IR-Wellenlängenbereiche des elektromagnetischen Spektrums von 380 bis 780 nm und 780 bis 1800 nm.

Erfindugsgemäß weisen die schmalen Banden eine Halbwertsbreite von < (weniger als) 1500 cm⁻¹ auf. Bevorzugt beträgt die Halbwertsbreite einer schmalen Bande < (weniger als) 1200 cm⁻¹, besonders bevorzugt < (weniger als) 1000 cm⁻¹, ganz besonders bevorzugt von 20 bis 1000 cm⁻¹, insbesondere von 20 bis 800 cm⁻¹.

Bevorzugt bleibt der Markierstoff nachdem er mit dem zu markierenden Gegenstand in Kontakt gebracht wurde dauerhaft mit dem Gegenstand verbunden. Beispielsweise kann der Markierstoff durch chemische Bindung oder physikalische Kräfte wie beispielsweise durch Adsorption an dem zu markierenden Gegenstand anhaften bzw. mit ihm verbunden sein. Eine dauerhafte Verbindung wird erreicht, indem der Markierstoff durch eine intensive Wechselwirkung mit dem zu markierenden Gegenstand verbunden ist. Diese intensive Wechselwirkung sorgt dafür, dass das Markierungsmittel dauerhaft, d.h. wenigstens für den Zeitraum von einigen Minuten bis einigen Jahren, bevorzugt von einigen Tagen bis 25 Jahren, besonders bevorzugt von einem Jahr bis zu 20 Jahren, insbesondere von einem Jahr bis zu 10 Jahren mit dem Gegenstand verbunden bleibt.

Ein Vorteil des erfindungsgemäßen Verfahrens ist es daher, dass die Markierungsmittel nicht nur isoliert, beispielsweise in Lösung, schmale Banden aufweisen, sondern auch nach dem in Kontakt bringen mit dem zu markierenden Gegenstand, beispielsweise nach einem Druckvorgang.

In einer bevorzugten Ausführungsform des erfindungsgemäßen Verfahrens ist der Markierstoff in Kontakt mit einem Gegenstand, z.B. einem Etikett, wobei dieser Gegenstand selbst dazu dient, einen weiteren Gegenstand zu markieren indem er temporär oder permanent mit dem weiteren Gegenstand, z.B. über einen Klebstoff, verbunden wird.

In einer weiteren bevorzugten Ausführungsform des erfindungsgemäßen Verfahrens weist mindestens einer der Markierstoffe mindestens zwei schmale Banden mit einer Halbwertbreite von < 1500 cm⁻¹ und diese schmalen Banden befinden sich im UV-und/oder sichtbaren und/oder IR-Wellenlängenbereich des elektromagnetischen Spektrums.

Bevorzugt befindet sich im Rahmen des erfindungsgemäßen Verfahrens das Absorptionsmaximum mindestens einer schmalen Bande im Wellenlängenbereich von 180 bis 1100 nm befindet, besonders bevorzugt im Wellenlängenbereich von 350 bis 900 nm, ganz besonders bevorzugt von 350 bis 750 nm, insbesondere von 400 bis 750 nm.

In der Regel finden im Rahmen des erfindungsgemäßen Verfahrens Markierstoffe gewählt werden aus organischen Farbstoffen oder Pigmenten Anwendung, wobei diese in Kontakt mit dem zu markierenden Gegenstand schmale Banden aufeisen.

Weiterhin kommen aber auch anorganische Chromophore als Markierstoffe in Betracht, beispielsweise Seltenerd- oder Übergangsmetallverbindungen. Hier sind insbesondere die Ionen der seltenen Erden zu nennen mit häufig sehr schmalbandigen Emissionslinien, welche beispielsweise in fluoreszierenden Lampen und in Kathodenstrahlröhren verwendet werden. Beispielhaft seien Y₂O₃:Eu Komplexe, Mg₄GeO₅.5F oder (Ce,Tb)MgAl₁₁O₁₉ (siehe Industrial Inorganic Pigments: edited by Gunter Buxbaum and Gerhard Pfaff, WILEY-VCH, S. 274-275, third, completely revised and extended edition) genannt. Ausserdem sind die schmalbandigen Absorptionslinien der für die spektrale Eichung verwendeten Holmiumoxide Ho₂O₃ zu nennen, ferner Ho⁽³⁺⁾ in LiYF₄ oder Nd:YAG Verbindungen.

Bevorzugt werden die Markierstoffe gewählt aus metallhaltigen oder metallfreien Phthalocyaninen, bevorzugt Kupfer- Phthalocyaninen, Silizium-Phthalocyaninen, Aluminium-Phthalocyaninen, Zink-Phthalocyaninen, besonders bevorzugt Silizium-Phthalocyaninen, welche mit sterisch anspruchsvollen Substituenten am Siliciumatom oder des Phthalocyaninchromophors versehen sind; Cyaninfarbstoffen, bevorzugt geladenen Cyaninfarbstoffen, besonders bevorzugt Rhodamin-, Oxazin- oder Pseudoisocyaninfarbstoffe; Merocyaninen, bevorzugt elektroneutralen Merocyaninen, besonders bevorzugt Merocyaninen im Cyanlimit; Perylenfarbstoffen; Violanthronen, Isoviolanthronen; Quadratsäurefarbstoffen; Chinonen, Coumarinen, Rhodaminen, oder Porphyrinen.

In bevorzugten Ausführungsformen des erfindungsgemäßen Verfahrens werden als Markierstoffe die folgenden Verbindungen eingesetzt: mit
- R: Aryl, Hetaryl, C₁-C₂₀-Alkyl, C₂-C₂₀-Alkenyl, C₂-C₂₀-Alkinyl, C₃-C₁₅-Cycloalkyl, C₁-C₂₀-Alkoxy, Aryloxy, Arylalkyl,
- R¹, R², R³, R⁴, R⁵, R⁶: unabhängig voneinander, gleich oder verschieden, Aryl, Hetaryl, C₁-C₂₀-Alkyl, C₂-C₂₀-Alkenyl, C₂-C₂₀-Alkinyl, C₃-C₁₅-Cycloalkyl, C₁-C₂₀-Alkoxy, Aryloxy, Arylalkyl,
oder

Die Arylreste können in der allgemeinen Form in der para-Position auch Sulfonsäurereste oder Alkalisalze dieser Substituenten (z.B. -SO₃H, -SO₃Na, -SO₃K) enthalten.

Weitere solche Verbindungen sind: mit
- M: 2 H, Zn, AIR⁷
- R⁷: C₁-C₂₀-Alkyl, C₃-C₁₅-Cycloalkyl, Aryl, Hetaryl, N-Heterocyclus,
Bu: unabhängig voneinander, gleich oder verschieden, n-butyl, isobutyl, bevorzugt gleich,
- R⁸, R⁹: unabhängig voneinander, gleich oder verschieden, H, Cl, Br, CN, Aryloxy, C₁-C₂₀-Alkoxy, N-Heterocyclus
N-Heterocyclus hier bevorzugt Pyrrolidin oder Piperidin. Aryloxy-Reste können in der para-Position Sulfonsäurereste oder Alkalisalze dieser Substituenten (-SO₃H, -SO₃Na, -SO₃K) enthalten.
- M¹: 2 H, Cu, Zn,
- R¹¹, R¹², R¹³, R¹⁴: H, SO₃H, SO₃Na, SO₃K, SO₂NH(CH₂)₃N(CH₃)₂
- R²¹, R²², R²³: H, C₁-C₂₀-Alkyl, C₂H₅OH,
- n: 1,2,3,4
- X: Cl, Br, BF₄, PF₆,

- R²⁴: C₁-C₂₀-Alkyl, Aryl,

Beispielhaft seien weiterhin Merocyaninfarbstoffe entspreechend der EP 08168116.5 genannt (Formel IIa S.34 und Formel L2-03 S.37). Insbesondere der Merocyaninfarbstoff: mit geeignet schmaler Absorptionsbande.

In der Regel kommt im Rahmen des erfindungsgemäßen Verfahrens eine Menge des Markierstoffs zur Anwendung, die mit Hilfe des jeweiligen Verfahrens für einen späteren Nachweis des Vorhandenseins des Markierstoffs noch nachweisbar ist. Diese Menge an Markierstoff kann, beispielsweise abhängig von der Natur des Markierstoffs oder des Nachweisverfahrens über einen weiten Bereich variieren. In der Regel werden von 50 Gew.-% bis zu wenigen ppb, bezogen auf die Gesamtmenge an Markierstoff und zu markierendem Gegenstand, des Markierstoffs mit dem zu markierenden Gegenstand in Kontakt gebracht, bevorzugt von 0,01 bis 10 Gew.-%.

Bevorzugt wird im Rahmen des erfindungsgemäßen Verfahrens der zu markierende Gegenstand an mindestens einer Stelle seiner Oberfläche mit mindestens einem Markierstoff in Kontakt gebracht. Die zu markierende Stelle an der Oberfläche ist dabei häufig relativ gering im Verhältnis zur Gesamtoberfläche des Gegenstandes. Bevorzugt beträgt die Fläche der zu markierenden Stelle von einem Quadratmillimeter bis zu einem Quadratzentimeter.

Der zu markierende Gegenstand enthält im Rahmen des erfindungsgemäßen Verfahrens bevorzugt Papier, beispielsweise Pappe oder Karton, Metall, Glas, Keramik oder Kunststoff. Besonders bevorzugt enthält der zu markierende Gegenstand dabei von 1 bis 99 Gew.-% Papier, Metall, Glas, Keramik oder Kunststoff, ganz besonders bevorzugt von 10 bis 99 Gew.-%. In einer bevorzugten Ausführungsform besteht der zu markierende Gegenstand im Wesentlichen aus Papier, Metall, Glas, Keramik und/oder Kunststoff. In einer weiteren bevorzugten Ausführungsform basiert der zu markierende Gegenstand auf einem Verbundmaterial, enthaltend beispielsweise Papier oder Karton und Kunststoff. In einer weiteren bevorzugten Ausführungsform basiert der zu markierende Gegenstand auf mehrlagigen Kunststofffolien (Laminat).

In einer bevorzugten Ausführungsform des erfindungsgemäßen Verfahrens enthält der zu markierende Gegenstand Papier und ist eine Banknote, ein Wertpapier, eine Eintrittskarte, eine Urkunde, eine Verpackung, ein Etikett oder ein Dokument.

In einer anderen bevorzugten Ausführungsform des erfindungsgemäßen Verfahrens enthält der zu markierende Gegenstand Kunststoff und ist eine Scheckkarte, eine Folie oder eine Verpackung.

In einer weiteren bevorzugten Ausführungsform stellt der zu markierende Gegenstand eine Verpackung für Konsumgüter, insbesondere Arzneimittel, Kosmetika, Reinigungsmittel, Lebensmittel oder Industriegüter, insbesondere Automobilteile dar.

Häufig erfolgt das in Kontakt bringen des Markierstoffes mit dem zu markierenden Gegenstand durch ein Aufdrucken des Markierstoffes, oder eines Gemisches, enthaltend den Markierstoff auf den Gegenstand. Bevorzugt werden als Druckverfahren Tintenstrahldruck (Ink-Jet), Siebdruck, Offset-Druck, Flexodruck, Thermodruck, oder (Elektro)photographie eingesetzt. Als Gemische enthaltend den Markierstoff werden beispielsweise Druckfarben oder Tinten eingesetzt. Die Formulierung des Gemisches und/oder das Aufbringen des Markierstoffes oder des Gemisches kann sowohl mit wässrig- oder öl-basierten Druckfarben oder Tinten erfolgen.

Ein Gegenstand der vorliegenden Erfindung ist ein Verfahren zum Nachweis von Markierungen auf Gegenständen, die, wie oben beschrieben, markiert wurden, welches die folgenden Schritte umfasst:
a. Markierung des Gegenstandes gemäß dem oben beschriebenen Verfahren,
b. Bestrahlung des Gegenstandes mit elektromagnetischer Strahlung umfassend einen Wellenlängenbereich, der mit der mindestens einen schmalen Bande des mindestens einen Markierstoffs zumindest teilweise überlappt,
c. optional, während des Schrittes b. die Durchführung einer Änderung der Lage der mindestens einen schmalen Bande durch einen solvatochromen, elektrochromen, photochromen oder thermochromen Einfluss, und
d. Bestimmung der Absorption des Gegenstandes, umfassend einen Wellenlängenbereich, der mit der mindestens einen schmalen Bande des mindestens einen Markierstoffs zumindest teilweise überlappt.

In einer bevorzugten Ausführungsform des erfindungsgemäßen Verfahrens zum Nachweis von Markierungen auf Gegenständen wird (Schritt c.) während des Schrittes b. eine Änderung der Lage der mindestens einen schmalen Bande durch einen solvatochromen, elektrochromen, oder thermochromen Einfluss vorgenommen. Bevorzugt wird die Änderung der Lage der schmalen Bande durch das Einwirken von Elektro- und Thermochromie vorgenommen. Ein solvatochromer Einfluss auf die spektrale Lage der schmalen Bande lässt sich beispielsweise durch eine Änderung des Lösungsmittels bewirken. Ein elektrochromer Einfluss ergibt sich durch das Anlegen und die Änderung eines elektrischen Feldes und ein thermochromer Einfluss resultiert aus der Änderung der Temperatur. Ein photochromer Einfluss ergibt sich durch das Einstrahlen von elektromagnetischer Strahlung.

Die Änderung der spektralen Lage ist bevorzugt wiederkehrend und wird mit einer bestimmten Frequenz moduliert. Die Modulationsfrequenz beträgt hierbei bevorzugt von 0,1 bis 10 Hz, insbesondere von 0,1 bis 5 Hz.

Bevorzugt wird die Bestrahlung des Gegenstandes mit elektromagnetischer Strahlung (Schritt b.) mit Hilfe einer schmalbandingen Strahlungsquelle durchgeführt. Als schmalbandige Strahlungsquellen werden Laser wie Farbstofflaser, Festkörperlaser oder Laserdioden eingesetzt. Die schmalbandige Strahlungsquelle weist für die von ihr ausgehende Strahlung bevorzugt eine Halbwertsbreite von 0,01 bis 10 nm auf, besonders bevorzugt von 0,1 bis 5 nm, insbesondere bevorzugt von 0,1 bis 2 nm.

Die Bestrahlung wird mit Hilfe von mindestens zwei schmalbandigen Strahlungsquellen durchgeführt.

In einer besonders bevorzugten Ausführungsform des erfindungsgemäßen Verfahrens zum Nachweis von Markierungen auf Gegenständen weist mindestens einer der Markierstoffe (Schritt a.) mindestens zwei schmale Banden mit einer Halbwertsbreite von 20 cm⁻¹ bis 800 cm⁻¹ auf und diese schmalen Banden befinden sich im UV- und/oder sichtbaren und/oder IR-Wellenlängenbereich des elektromagnetischen Spektrums und die Bestrahlung (Schritt b.) wird mit Hilfe von mindestens zwei schmalbandigen Strahlungsquellen durchgeführt.

In einer weiteren bevorzugten Ausführungsform des erfindungsgemäßen Verfahrens zum Nachweis von Markierungen auf Gegenständen wird die Bestimmung der Absorption (Schritt d.) visuell durchgeführt.

In einer besonders bevorzugten Ausführungsform des erfindungsgemäßen Verfahrens zum Nachweis von Markierungen auf Gegenständen weist mindestens einer der Markierstoffe (Schritt a.) mindestens zwei schmale Banden mit einer Halbwertbreite von 0,5 nm bis 10 nm auf und diese schmalen Banden befinden sich im UV- und/oder sichtbaren und/oder IR-Wellenlängenbereich des elektromagnetischen Spektrums und die Bestrahlung (Schritt b.) wird mit Hilfe von mindestens zwei schmalbandigen Lichtquellen durchgeführt und die Bestimmung der Absorption (Schritt d.) wird visuell durchgeführt. Bevorzugt werden zur Verbesserung der visuellen Wahrnehmung zwei Lichtquellen gegenphasig moduliert (visuelles Lock-In Verfahren). Hierbei werden die Intensitäten der beiden Lichtstrahlen so abgeglichen, dass unmarkierte (Bereiche der) Gegenstände dem visuellen System sehr ähnliche oder im Wesentlichen die gleichen Helligkeiten anbieten. Demgegenüber beobachtet der Betrachter visuell in markierten Bereichen ein Oszillieren mit der Modulationsfrequenz der Lichtquellen, die Modulationsfrequenz beträgt hierbei bevorzugt von 0,1 bis 10 Hz, insbesondere von 0,1 bis 5 Hz.

Ein Vorteil dieses Verfahrens ist es, dass das visuelle System des Menschen in diesem Frequenzbereich der Modulation sehr empfindlich reagiert. Damit werden durch das visuelle Lock-In-Verfahren mögliche Störungen effizient unterdrückt und der Markierungseffekt tritt deutliche hervor.

In einer weiteren bevorzugten Ausführungsform des erfindungsgemäßen Verfahrens zum Nachweis von Markierungen auf Gegenständen wird die Bestimmung der Absorption (Schritt d.) durch die Messung eines Absorptionsspektrums mit Hilfe eines Spektrometers durchgeführt.

Nach einer besonders bevorzugten Ausführungsform des erfindungsgemäßen Verfahrens zum Nachweis von Markierungen auf Gegenständen weist mindestens einer der Markierstoffe (Schritt a.) mindestens zwei schmale Banden mit einer Halbwertbreite von 20 cm⁻¹ bis 800 cm⁻¹ auf und diese schmalen Banden befinden sich im UV-und/oder sichtbaren und/oder IR-Wellenlängenbereich des elektromagnetischen Spektrums und die Bestrahlung (Schritt b.) wird mit Hilfe von mindestens zwei schmalbandigen Lichtquellen durchgeführt und die Bestimmung der Absorption (Schritt d.) wird durch die Messung eines Absorptionsspektrums mit Hilfe eines Spektrometers durchgeführt. Bevorzugt werden zur Verbesserung des Nachweises zwei Lichtquellen gegenphasig moduliert (elektronisches Lock-In Verfahren). Hierbei werden die Intensitäten der beiden Lichtstrahlen so abgeglichen, dass unmarkierte (Bereiche der) Gegenstände dem Spektrometer sehr ähnliche oder im Wesentlichen die gleichen Intensitäten anbieten. Demgegenüber stellt das Spektrometer als Nachweis- oder Detektionsapparatur in markierten Bereichen ein Oszillieren mit der Modulationsfrequenz der Lichtquellen fest. Die Modulationsfrequenz beträgt hierbei bevorzugt von 0,1 bis 10 Hz, insbesondere von 0,1 bis 5 Hz.

Ein weiterer Gegenstand der vorliegenden Erfindung ist ein Verfahren zur Authentifizierung eines Gegenstandes, umfassend die folgenden Schritte:
a. Nachweis der Markierung gemäß dem erfindungsgemäßen Verfahren,
b. Vergleich der Absorption oder des Absorptionsspektrums mit einer entsprechenden Absorption oder eines Absorptionsspektrums eines authentischen Gegenstandes.

Bevorzugt werden zum Vergleich der Absorption oder des Absorptionsspektrums (Schritt b.) von der Absorption oder dem Absorptionsspektrum abgeleitete Größen verwendet. Beispielsweise handelt es sich bei diesen Größen um Intensitäten oder Lage von Absorptionsmaxima.

Bevorzugt wird der Vergleich (Schritt b.) mit Hilfe eines Computers durchgeführt, der Zugriff auf gespeicherte Daten zur Absorption, zum Absorptionsspektrum oder davon abgeleiteten Größen des authentischen Gegenstandes hat.

Das erfindungsgemäße Verfahren kann auch unter Verwendung von Fluoreszenzmessungen durchgeführt werden, wobei entsprechend Markierstoffe mit schmalen Fluoreszenzsignalen verwendet werden. Diese Markierstoffe werden bevorzugt aus der Gruppe der oben bereits genannten Markierstoffe gewählt.

In einer bevorzugten Ausführungsform des Verfahrens zur Authentifizierung eines Gegenstandes wird die Authentifizierung mit Hilfe eines Fahrkarten-, Eintrittskarten-, oder Bankautomaten durchgeführt. Besonders bevorzugt wird die Authentifizierung mit Hilfe eines tragbaren Gerätes durchgeführt.

Das erfindungsgemäße Verfahren zur Authentifizierung eines Gegenstandes findet Verwendung bei der Authentifizierung von Konsumgütern oder Industriegütern, insbesondere Wertpapieren, Dokumenten, Verpackungen.

Gegenstände, werden mit Hilfe des erfindungsgemäßen Verfahrens markiert.

Häufig lassen sich die erfindungsgemäßen Verfahren zur Markierung zum Nachweis und zur Authentifizierung mit Hilfe von Geräten durchführen, die dem Fachmann aus dem Stand der Technik bekannt und somit einfach umsetzbar sind. Die Verbindung von schmalbandigen Absorptionsbanden, schmalbandigen Strahlungsquellen sowie der Modulation der Strahlungsquelle oder der Bandenlage bieten einen erhöhten Sicherheitsstandard der Markierung gegenüber bekannten Markierungen von Gegenständen.

Die Erfindung wird durch die Beispiele näher erläutert ohne dass die Beispiele den Gegenstand der Erfindung einschränken.

### Beispiele:

### Herstellung Druckfarbe enthaltend Markierstoff:

Als Basis für die Herstellung der Markierdruckfarbe diente der Klar-Lack (matt) der Fa. Horstmann-Steinberg (ACRYLAC® Matt 57 0080/40; Dispersionslack auf wässriger Basis). In diesen Lack wurden 0,01 Gew.-% des Markierstoffes bei Raumtemperatur (21 °C) eingerührt bis eine homogene Verteilung des Markierstoffes erreicht war.

Als Markierstoff wurde eine Mischung von Siliciumphthalocanininen verwendet:

Die Verbindungen wurden in einer 1:2:1 (A:B:C) Mischung eingesetzt. Dieser Markierstoff zeigt in der Markierdruckfarbe vor und nach dem Druckvorgang eine scharfe Absorption bei 666 nm. In der Lösung (Essigsäureethylester) zeigt die Mischung bei 666 nm eine Halbwertsbreite von 265 cm⁻¹ und nach dem Druckvorgang eine Halbwertsbreite von 610 cm⁻¹.

Aufbringen der Markierung: Druckvorgang

Der Druckvorgang wurde mit einer Druckmaschine der Fa. Heidelberger-Druckmaschinen vom Typ GOT 52 Zweifarben durchgeführt (Offsetdruck).

Bedruckt wurde sowohl einfaches Schreibmaschinenpapier (SM-Papier, DIN 6730), als auch gestrichenes SM-Papier.

### Beispiel 1:

Entsprechend einer gewählten Druckvorlage (Markierungsmuster) wurde eine Markierung (durch den Druckvorgang) auf weißem SM-Papier aufgebracht. Die Konzentration des oben genannten Markierstoffes in der Druckfarbe wurde dabei soweit reduziert, dass die Markierung bei Beleuchtung mit Tages- oder weißem Kunstlicht dicht unter der Sichtbarkeitsgrenze lag, also mit bloßem Auge nicht zu erkennen war.

Zur weiteren Maskierung des Markierungsmusters wurde das markierte weiße Papier mit einem Farbbild überdruckt (Demonstartionsobjekt). Dies geschah mit einem kommerziellen Inkjet-Drucker.

Wurde dieses Demonstrationsobjekt mit rotem Licht beleuchtet konnte das Markierungsmuster mit bloßem Auge wahrgenommen werden.

Die Wahrnehmung des Markierungsmusters war, insbesondere bei heller Hintergrundbeleuchtung möglich aber nur schwach ausgeprägt.

Um den visuellen Effekt der Wahrnehmung des Markierungsmusters zu verstärken wurde eine spezielle Beleuchtungseinrichtung verwendet.

Diese Beleuchtungseinrichtung enthält zwei Lichtquellen mit unterschiedlicher Wellenlänge. Verwendet wurden zwei Laserdioden mit Wellenlängen von 666 nm (Absorptionsmaximum des Markierstoffes) bzw. 650 nm (wird vom Markierstoff wegen der schmalen Absorptionsbande nur schwach absorbiert). Diese Beleuchtungseinrichtung wurde als Lichtquelle in Form eines Lichtstiftes umgesetzt, mit dem die Markierung für die Wahrnehmung mit dem menschlichen Auge kontinuierlich beleuchtet werden kann.

Beide obengenannten Wellenlängen wurden abwechselnd im Ein-Hz-Rhythmus moduliert. Für das menschliche Auge erschienen beide Wellenlängen in der gleichen Farbe.

Die Intensität beider Laserstrahlen war hierbei so abgeglichen worden, dass sie auf weißem Hintergrund für das menschliche Auge gleich hell waren. Daher nahm das Auge die Modulation auf weißem Hintergrund nicht war.

Beleuchtete man mit dieser Lichtquelle jedoch das aufgedruckte Markierungsmuster, so blinkte dieses im Ein-Hz-Rhythmus auf. Dieser Effekt ist wahrscheinlich darauf zurückzuführen, dass zwischen einer Wellenlänge bei der der Markierstoff absorbiert und einer Wellenlänge bei der keine Absorption vorliegt hin und her geschaltet wird. Dieses Verfahren kann daher als visuelles Lock-In Verfahren bezeichnet werden. Es führt zu einer drastischen verbesserten Widererkennung des Markierungsmusters. Es hat darüber hinaus den Vorteil, dass es die Aufmerksamkeit des Beobachters auf das Markierungsmuster lenkt.

### Beispiel 2:

Beispiel 1 lässt sich analog für den Fall durchführen, dass die Detektion des Markirungsmusters nicht mit dem menschlichen Auge, sondern mit einem Spektrometer erfolgt, dass zur Erfassung der Modulation eines Absorptions- oder Fluoreszenzsignals eingesetzt wird.

## Patentansprüche

1. Verfahren zum Nachweis von Markierungen auf Gegenständen, umfassend die folgenden Schritte:
a. Markierung des Gegenstandes, wobei der zu markierende Gegenstand mit mindestens einem Markierstoff in Kontakt gebracht wird, wobei das Absorptionsspektrum des mindestens einen Markierstoffs in Kontakt mit dem Gegenstand mindestens eine schmale Bande mit einer Halbwertbreite von < 1500 cm⁻¹ aufweist und sich die mindestens eine schmale Bande im UV-und/oder sichtbaren und/oder IR-Wellenlängenbereich des elektromagnetischen Spektrums befindet,
b. Bestrahlung des Gegenstandes mit elektromagnetischer Strahlung umfassend einen Wellenlängenbereich, der mit der mindestens einen schmalen Bande des mindestens einen Markierstoffs zumindest teilweise überlappt,
c. optional, während des Schrittes b. die Durchführung einer Änderung der Lage der mindestens einen schmalen Bande durch einen solvatochromen, elektrochromen, photochrom oder thermochromen Einfluss, und
d. Bestimmung der Absorption des Gegenstandes, umfassend einen Wellenlängenbereich, der mit der mindestens einen schmalen Bande des mindestens einen Markierstoffs zumindest teilweise überlappt,
**dadurch gekennzeichnet, dass** die Bestrahlung des Gegenstandes mit elektromagnetischer Strahlung mit Hilfe von mindestens zwei schmalbandigen Strahlungsquellen durchgeführt wird und zwischen einer Wellenlänge bei der der Markierstoff absorbiert und einer Wellenlänge bei der keine Absorption vorliegt hin und her geschaltet wird.

2. Verfahren nach Anspruch 1, **dadurch gekennzeichnet, dass** Schritt c. durchgeführt wird.

3. Verfahren nach den Ansprüchen 1 oder 2, **dadurch gekennzeichnet, dass** die Bestimmung der Absorption visuell durchgeführt wird.

4. Verfahren nach den Ansprüchen 1 oder 2, **dadurch gekennzeichnet, dass** die Bestimmung der Absorption durch Messung des Absorptionsspektrums mit Hilfe eines Spektrometers durchgeführt wird.

5. Verfahren nach den Ansprüchen 1 bis 4, **dadurch gekennzeichnet, dass** die Markierstoffe gewählt werden aus organischen Farbstoffen, anorganischen Chromophoren oder Pigmenten.

6. Verfahren nach den Ansprüchen 1 bis 5, **dadurch gekennzeichnet, dass** die Markierstoffe gewählt werden aus metallhaltigen oder metallfreien Phthalocyaninen; Cyaninfarbstoffen; Merocyaninen; Perylenfarbstoffen; Violanthronen, Isoviolanthronen; Quadratsäurefarbstoffen; Chinonen, Coumarine, Rhodamine, Porphyrinen oder Seltenerd- oder Übergangsmetallverbindungen.

7. Verfahren nach den Ansprüchen 1 bis 6, **dadurch gekennzeichnet, dass** der zu markierende Gegenstand an mindestens einer Stelle seiner Oberfläche mit mindestens einem Markierstoff in Kontakt gebracht wird.

8. Verfahren nach den Ansprüchen 1 bis 7, **dadurch gekennzeichnet, dass** der zu markierende Gegenstand Papier, Metall, Glas, Keramik oder Kunststoff enthält.

9. Verfahren nach Anspruch 8, **dadurch gekennzeichnet, dass** der zu markierende Gegenstand Papier enthält und eine Banknote, ein Wertpapier, eine Eintrittskarte, eine Urkunde, eine Verpackung, ein Etikett oder ein Dokument ist.

10. Verfahren nach Anspruch 8, **dadurch gekennzeichnet, dass** der zu markierende Gegenstand Kunststoff enthält und eine Scheckkarte, Folie oder eine Verpackung ist.

11. Verfahren nach den Ansprüchen 9 oder 10, **dadurch gekennzeichnet, dass** der zu markierende Gegenstand eine Verpackung für Konsumgüter oder Industriegüter ist.

12. Verfahren nach den Ansprüchen 1 bis 11, **dadurch gekennzeichnet, dass** das in Kontakt bringen durch ein Aufdrucken des Markierstoffes oder eines Gemisches, enthaltend den Markierstoff, auf den Gegenstand erfolgt.

13. Verfahren zur Authentifizierung eines Gegenstandes, umfassend die folgenden Schritte:
a. Nachweis der Markierung gemäß den Ansprüchen 1 bis 12,
b. Vergleich der Absorption oder des Absorptionsspektrums mit einer entsprechenden Absorption oder eines Absorptionsspektrums eines authentischen Gegenstandes.

14. Verfahren nach Anspruch 13, **dadurch gekennzeichnet, dass** die Authentifizierung mit Hilfe eines Fahrkarten-, Eintrittskarten- oder Bankautomaten durchgeführt wird.

15. Verwendung des Verfahrens gemäß den Ansprüchen 13 oder 14 zur Authentifizierung von Konsumgütern oder Industriegütern.

## Claims

1. A process for detecting markings on articles, comprising the following steps:
a. marking the article, by contacting the article to be marked with at least one marker, the absorption spectrum of the at least one marker in contact with the article having at least one narrow band with a halfheight width of < 1500 cm⁻¹ and the at least one narrow band being in the UV and/or visible and/or IR wavelength region of the electromagnetic spectrum,
b. irradiating the article with electromagnetic radiation comprising a wavelength range which at least partly overlaps with the at least one narrow band of the at least one marker,
c. optionally, during step b., conducting a change in the position of the at least one narrow band by a solvatochromic, electrochromic, photochromic or thermochromic effect, and
d. determining the absorption of the article comprising a wavelength range which at least partly overlaps with the at least one narrow band of the at least one marker,
wherein
the irradiation of the article with electromagnetic radiation is performed with the aid of at least two narrow-band radiation sources, switching back and forth between a wavelength at which the marker absorbs and a wavelength at which there is no absorption.

2. The process according to claim 1, wherein step c. is performed.

3. The process according to claims 1 and 2, wherein the determination of the absorption is performed visually.

4. The process according to claims 1 and 2, wherein the determination of the absorption is performed by measuring the absorption spectrum with the aid of a spectrometer.

5. The process according to claims 1 to 4, wherein the markers are selected from organic dyes, inorganic chromophores and pigments.

6. The process according to claims 1 to 5, wherein the markers are selected from metal-containing or metal-free phthalocyanines; cyanine dyes; merocyanines; perylene dyes; violanthrones, isoviolanthrones; squaric acid dyes; quinones, coumarins, rhodamines, porphyrins and rare earth or transition metal compounds.

7. The process according to claims 1 to 6, wherein the article to be marked is contacted with at least one marker at at least one site on its surface.

8. The process according to claims 1 to 7, wherein the article to be marked comprises paper, metal, glass, ceramic or plastic.

9. The process according to claim 8, wherein the article to be marked comprises paper and is a bank note, security, entrance ticket, certificate, wrapper, label or document.

10. The process according to claim 8, wherein the article to be marked comprises plastic and is a check card, film or wrapper.

11. The process according to claim 9 or 10, wherein the article to be marked is a wrapper for consumer goods or industrial goods.

12. The process according to claims 1 to 11, wherein the contacting is effected by print application of the marker or of a mixture comprising the marker to the article.

13. A process for authenticating an article, comprising the following steps:
a. detecting the marking according to claims 1 to 12,
b. comparing the absorption or the absorption spectrum with a corresponding absorption or absorption spectrum of an authentic article.

14. The process according to claim 13, wherein the authentication is performed with the aid of a travel ticket machine, entrance ticket machine or ATM.

15. The use of the process according to claims 13 and 14 for authentication of consumer goods or industrial goods.

## Revendications

1. Procédé de détection de la présence d'inscriptions sur des objets, le procédé comportant les étapes suivantes :
a. formation d'inscriptions sur l'objet, l'objet sur lequel les inscriptions doivent être apportées étant mis en contact avec au moins une substance d'inscription, le spectre d'absorption de la ou des substances d'inscription en contact avec l'objet présentant au moins une bande étroite dont la largeur à mi-valeur est < 1 500 cm⁻¹ et la ou les bandes étroites étant situées dans la plage des longueurs d'onde UV,
visibles et/ou IR du spectre électromagnétique,
b. irradiation de l'objet par un rayonnement électromagnétique comprenant une plage de longueurs d'onde qui recouvre au moins en partie la ou les bandes étroites de la ou des substances d'inscription,
c. facultativement, pendant l'étape b., exécution d'une modification de la position de la ou des bandes étroites par action solvatochrome, électrochrome, photochrome ou thermochrome et
d. détermination de l'absorption de l'objet sur une plage de longueurs d'onde qui recouvre au moins en partie la ou les bandes étroites de la ou des substances d'inscription,
**caractérisé en ce que**
l'irradiation de l'objet par un rayonnement électromagnétique est réalisée à l'aide d'au moins deux sources de rayonnement à bande étroite, avec commutation en va-et-vient entre une longueur d'onde à laquelle la substance d'inscription absorbe et une longueur d'onde à laquelle aucune absorption n'a lieu.

2. Procédé selon la revendication 1, **caractérisé en ce que** l'étape c. est réalisée.

3. Procédé selon les revendications 1 ou 2, **caractérisé en ce que** la détermination de l'absorption est effectuée visuellement.

4. Procédé selon les revendications 1 ou 2, **caractérisé en ce que** la détermination de l'absorption est effectuée par mesure du spectre d'absorption à l'aide d'un spectromètre.

5. Procédé selon les revendications 1 à 4, **caractérisé en ce que** les substances d'inscription sont sélectionnées parmi les colorants organiques, les chromophores minéraux ou les pigments.

6. Procédé selon les revendications 1 à 5, **caractérisé en ce que** les substances d'inscription sont sélectionnées parmi les phtalocyanines contenant des métaux ou ne contenant pas de métaux, les colorants à la cyanine, les mérocyanines, les colorants au pérylène, les violanthrones, les isoviolanthrones, les colorants à l'acide squarique, les quinones, les coumarines, les rhodamines, les porphyrines ou les composés de métaux des terres rares ou des métaux de transition.

7. Procédé selon les revendications 1 à 6, **caractérisé en ce que** l'objet sur lequel une inscription doit être apportée est mis en contact avec au moins une substance d'inscription en au moins un emplacement de sa surface.

8. Procédé selon les revendications 1 à 7, **caractérisé en ce que** l'objet sur lequel une inscription doit être apportée contient du papier, du métal, du verre, de la céramique ou de la matière synthétique.

9. Procédé selon la revendication 8, **caractérisé en ce que** l'objet sur lequel une inscription doit être apportée contient du papier et est un billet de banque, un papier de valeur, une carte d'entrée, un jugement, un emballage, une étiquette ou un document.

10. Procédé selon la revendication 8, **caractérisé en ce que** l'objet sur lequel une inscription doit être apportée contient de la matière synthétique et est une carte de banque, un film ou un emballage.

11. Procédé selon les revendications 9 ou 10, **caractérisé en ce que** l'objet sur lequel une inscription doit être apportée est un emballage pour produits de consommation ou produits industriels.

12. Procédé selon les revendications 1 à 11, **caractérisé en ce que** la mise en contact s'effectue par impression de la substance d'inscription ou d'un mélange contenant la substance d'inscription sur l'objet.

13. Procédé d'authentification d'un objet, comportant les étapes suivantes :
a. détection de l'inscription selon les revendications 1 à 12 et
b. comparaison de l'absorption ou du spectre d'absorption à l'absorption ou au spectre d'absorption qui correspondent à un objet authentifié.

14. Procédé selon la revendication 13, **caractérisé en ce que** l'authentification s'effectue à l'aide d'un automate à ticket de voyage, carte d'entrée ou bancaire.

15. Utilisation du procédé selon les revendications 13 ou 14 pour authentifier des produits de consommation ou des produits industriels.
